# EUROPÄISCHE PATENTSCHRIFT

(11) **EP 1 793 080 B1**
(45) Veröffentlichungstag und Bekanntmachung des Hinweises auf die Patenterteilung: **29.02.2012**
(21) Anmeldenummer: 06023140.4
(22) Anmeldetag: 07.11.2006
(51) Int. Cl.: F01C 21/08

(54) **Verfahren zum Betreiben einer Vakuumpumpe**
Method of operation of a vacuum pump
Méthode d'utilisation d'une pompe de vide

(30) Priorität: 02.12.2005 DE 102005057618
(43) Veröffentlichungstag der Anmeldung: 06.06.2007
(73) Patentinhaber: PFEIFFER VACUUM GMBH, 35614 Asslar (DE)
(72) Erfinder: Wagner, Jürgen, 57629 Müschenbach (DE)

(56) Entgegenhaltungen:
- EP-A- 0 109 823
- WO-A-2005/047705
- DE-B- 1 145 296
- US-A- 2 491 677
- US-A- 5 364 250
- US-A- 5 638 600

## Beschreibung

Die Erfindung betrifft ein Verfahren zum Betrieb einer Vakuumpumpe, welche einen Rotor und einen von diesem durch einen Spalt getrennten Stator aufweist, wobei durch Zusammenwirken von Rotor und Stator ein Pumpeffekt erzielt wird und der Spalt durch Oberflächen auf Rotor und Stator begrenzt ist.

Vakuumpumpen weisen in der Regel rotierende Bauteile (Rotor) und stehende Bauteile (Stator) auf, zwischen denen ein Spalt besteht. Insbesondere bei trockenen Vakuumpumpen, d.h. solchen, in denen kein Schmiermittel zum Abdichten von Spalten und Schmieren von aufeinander gleitenden Flächen eingesetzt wird, ist dieser Spalt von großer Bedeutung für die vakuumtechnischen Daten der Vakuumpumpe. Allgemein gesprochen bestimmt dieser Spalt die der Pumpfunktion entgegen wirkende Rückströmung. Zu den betroffenen Vakuumpumpen zählen beispielsweise Wälzkolbenpumpen, Schraubenpumpen und Klauenpumpen.

Der vorgenannte Spalt wird im Stand der Technik durch eine aufwändige Fertigung so klein wie möglich gehalten. Zunächst werden die Bauteile der Vakuumpumpe so präzise wie möglich gefertigt. Dies stellt bereits einen erheblichen Aufwand dar, der letzlich in der teueren Bearbeitung in hochpräzisen Maschinen liegt. Anschließend werden die Bauteile exakt zueinander ausgerichtet, meist in manueller Feinarbeit. Dies ist zeitauwändig und damit ebenfalls teuer. Zusammengenommen werden durch diese Maßnahmen auf teuere Art und Weise gute Spaltgenauigkeiten erreicht. Allerdings sind diesen noch immer durch die Bearbeitung und Montage Grenzen gesetzt. Außerdem sind die Bauteile nicht aufeinander abgestimmt, so dass die Spaltmaße letztlich nur mit einer begrenzten Größe herstellbar sind.

Die Patentschrift US 5,364,250 betrifft ein Herstellungsverfahren für einen ölfreier Kompressor. Sie schlägt vor, die Oberflächen der Rotoren durch gegenseitiges Aufeinanderschleifen zu verändern.

Die Auslegeschrift DE 1 145 296 betrifft ein Verfahren zur Erhöhung des volumetrischen Wirkungsgrades einer Drehkolbenfördermaschine mit zahnradartig ineinander greifenden Rotoren. Sie schlägt vor, im Betrieb Mittel zur Beschichtung der Rotoren in die Drehkolbenfördermaschine einzulassen und darnach auszuhärten.

Aufgabe ist es daher, ein Verfahren vorzustellen, welches es auf kostengünstigere Art erlaubt, hochgenaue Spalte einzustellen. Das Verfahren soll weiterhin ermöglichen, kleinere Spalte als im Stand der Technik zu realisieren, so daß letztlich die Leistungsdaten der Vakuumpumpe zu verbessern.

Gelöst wird dieser Aufgabe durch ein Verfahren mit den Merkmalen des ersten Anspruches.

Durch das erfindungsgemäße Verfahren wird erreicht, dass die letzte mechanische Bearbeitung der Bauteile, die die Einstellung der Spalte bewirkt, in der Vakuumpumpe selbst stattfindet. Dadurch ergibt sich eine exakte Paarung der Bauteile wie sie über die Herstellungstechniken im Stand der Technik nicht erreicht werden kann. Da die Größe der Spalte nach dem erfindungsgemäßen Verfahren auf der wärmebedingten Längenausdehnung der Bauteile beruht, ist eine hochpräzise Einstellung der Spalte möglich, die ebenfalls deutlich über dem Stand der Technik liegt. Ein weiterer Vorteil ist, dass die Vakuumpumpe, die für das Verfahren geeignet ist, einen sicheren Schutz vor Anlaufen der Rotoren bei Übertemperatur besitzt. Die Art der Temperaturmessung ist besonders günstig, mit ihr kann eine hochgenaue Einstellung der Temperatur und damit der Spalte realisiert werden.

Die Merkmale der Ansprüche 2 bis 5 stellen vorteilhafte Weiterbildungen der Erfindung dar. So wird die Genauigkeit der Spalte durch die Maßnahme von Anspruch 2 erhöht, während Anspruch 3 eine besonders effektive Variante der schneidenden und schleifenden Mittel darstellt. Eine Mikrorändelung entsteht, in dem das bereits vorhandene Matrial von Rotor oder Stator bearbeitet wird, es muss also kein zusätzliches Material - beispielsweise eine Beschichtung - aufgebracht werden. Die Maßnahme nach Anspruch 4 erlaubt es, die Wirkung der schneidenden und schleifenden Mittel zu optimieren. Da das Verfahren auf der wärmebedingten Ausdehnung der Bauteile beruht, spielt der Ausdehnungskoeffizient eine wichtige Rolle. Die Ausführungsform nach Anspruch 5 erlaubt daher, die Effizienz des Verfahrens zu steigern.

Mit Hilfe der Abbildung soll die Erfindung an einem Ausführungsbeispiel näher erläutert und die Vorteile derselben vertieft werden. Die Abbildungen zeigen:
- Fig. 1:: Achsparalleler Schnitt durch eine zweiwellige Vakuumpumpe.
- Fig. 2:: Stirnschnitt durch eine zweiwellige Vakuumpumpe.
- Fig. 3:: Verlauf der Temperatur der Vakuumpumpe.

Die erste Abbildung zeigt eine zweiwellige Vakuumpumpe im Schnitt eine zu den Achsen parallele Ebene. In einem Gehäuse 1 sind zwei Rotoren 2 und 3 angeordnet, welche je eine Welle 4 und 5 besitzen. Die Wellen werden jeweils gelagert durch Lagermittel 6, beispielsweise Kugellager. Ein Antrieb 7 versetzt einen der Rotoren in Drehung, wobei der zweite Rotor über ein Synchrongetriebe 8 ebenfalls in Drehung versetzt wird. Zwischen den Rotoren und dem Gehäuse existieren stirnseitige Spalte 9 und Längsspalte 10. Auf den Oberfläche der Rotoren sind schneidende oder schleifende Mittel 15 vorgesehen, in der Abbildung als gepunktete Bereiche gekennzeichnet. Die in dieser Abbildung gezeigten Mittel sind so angeordnet, dass sie während einer Drehung die kompletten Längsspalte 10 überstreichen.

Die zweite Abbildung zeigt einen Stirnschnitt A-A durch dieselbe Vakuumpumpe, in der zusätzlich der Ansaugflansch 11 und der Ausstossflansch 12 gezeigt sind. Weiterhin ist ein Spalt 13 dargestellt, welcher zwischen den Rotoren vorliegt. Um das erfindungsgemäße Verfahren einsetzen zu können, sind schneidende oder schleifende Mittel 15 und 16 angebracht. Hier sind die Mittel 16 an der Stirnseite vorgesehen, während sich die Mittel 15 auf dem Rotorenkopf befinden und sich in achsparalleler Richtung entlang der Rotors ausdehnen. Die Mittel an der Stirnseite sind als gepunktete Streifen gezeigt, d.h. es ist keine vollflächige Anordnung. Hier wird ausgenutzt, dass die Mittel während einer Umdrehung des Rotors die gesamte den durch die stirnseitige Oberfläche begrenzenten Spalt bearbeiten. Es ist außerdem möglich, diese Mittel statt auf dem Rotor auf dem Stator anzuordnen. Im allgemeinen wird man für diese Mittel von einer Art von Beschichtung ausgehen, die eine schleifende oder schneidende Wirkung besitzt. Es ist auch möglich Schneiden vorzusehen, wie sie aus der Werkzeugtechnik bekannt sind.

Zur Kontrolle der Temperatur der Rotoren ist ein Infrarotmessgerät 20 gezeigt, welches die von den Rotoren abgestrahlte Wärme misst.

Abbildung 3 zeigt den Temperaturverlauf, wie er für das Verfahren wichtig ist. Dieser Temperaturverlauf, gezeigt ist hier die Temperatur T über der Zeit t, wird von dem Infrarotmessgerät 20 gemessen. Dabei wird zunächst davon ausgegangen, dass es eine Normaltemperatur T_{N} gibt, bei der die Vakuumpumpe betrieben wird. Bei der Festlegung dieser Normaltemperatur ist zu beachten, auf welche Weise die Temperaturmessung erfolgt, da die Temperatur innerhalb der Pumpe nicht an jeder Stelle gleich sein muss. Die Normaltemperatur stellt die Grenze zwischen Normaltemperaturbereich I und Übertemperaturbereich II dar. Der Übertemperaturbereich ist insbesondere jener, welcher im normalen Betrieb der Vakuumpumpe nicht erreicht wird. Im ersten Schritt des erfindungsgemäßen Betriebsverfahrens wird wenigstens ein Teil der Oberflächen von Rotor und Stator der Vakuumpumpe mit schneidenden und schleifenden Mitteln 15, 16 versehen. Als nächstes wird die Pumpe betrieben, d.h. die Rotoren in Drehung versetzt. Hierbei erwärmt sich die Vakuumpumpe. Nun wird erfindungsgemäß als nächstes die Vakuumpumpe auf eine Temperatur erwärmt, die oberhalb der Normaltemperatur liegt, also im Übertemperaturbereich liegt. Die kann beispielsweise durch zuführen von sehr hohen Gaslasten geschehen. Es ist auch möglich, eine hohe Konzentration von Gasen mit sehr schlechter Wärmeleitung durch die Vakuumpumpe zu schicken.

Dadurch kann weniger Wärme von den Rotoren über das gepumpte Gas abgeleitet werden und diese erhitzen sich. Als Folge von der Erwärmung in den Übertemperaturbereich dehnen sich die Rotoren auf ein Maß aus, welches jenseits der Abmessungen im Normaltemperaturbereich liegt. Als nächstes wird die Vakuumpumpe in diesem Übertemperaturbereich für ein gewisses Zeitintervall Δt betrieben. In diesem Zeitintervall schrumpfen aufgrund der Ausdehnung der Rotoren die Spalte, bis schließlich die Oberflächen von Rotor und Stator in Kontakt kommen. Dieser Kontakt besteht zwischen den Rotoren untereinander und zwischen Rotor und Stator. Durch die erfindungsgemäß vorgesehenen schneidenden oder schleifenden Mittel wird Material an den den Mitteln gegenüberliegenden Oberflächen für eine Zeit t_{S} abgetragen. Je höher die temperaturbedingte Ausdehnung ist, desto höher ist der Materialabtrag. Der Materialabtrag bestimmt das Maß der Spalte, die im Normaltemperaturbereich vorliegen. Bei hohem Materialabtrag werden weite Spalte erzeugt, bei geringem Materialabtrag sind die Spalte enger, es wird in erster Linie eine erstklassige Paarung der Bauteile bewirkt. Über die Kontrolle der Temperatur kann der Materialbatrag und damit das Maß der Spalte exakt eingestellt werden. Der Verlauf der Temperatur im Zeitintervall Δt ist nur qualitativ gezeigt. Je nach Materialpaarung kann ein schnellerer oder langsamerer Anstieg der Temperatur sinnvoll sein. Ein zu schneller Anstieg kann eine zu hohe Belastung für die schneidenden oder schleifenden Mittel bedeuten.

In einer vorteilhaften Ausführungsform sind die schleifenden oder schneidenden Mittel als Mikrorändelung vorgesehen. Dies heißt, dass die Oberfläche beispielsweise des Rotors fein strukturiert wird, in dem eine feilenähnlich Struktur eingeprägt wird. Dies ist vorteilhaft, da ausschließlich das bereits vorhandene Material genutzt wird und die Mikrorändelung eine sehr hohe Beständigkeit für den Dauerbetrieb aufweist. Dadurch ist auch die Sicherheitsfunktion auf Dauer gewährleistet.

In weiteren Ausführungsformen werden die Materialien für Rotor und Stator so gewählt, dass sie unterschiedliche Härte und/oder unterschiedliche Ausdehnungskoeffizienten aufweisen. Die erste Maßnahme verbessert den Materialabtrag. Aus der Geometrie von Rotor und Stator ergeben sich Relativgeschwindigkeiten der Oberflächen zueinander, die beim maximalen Abtrag eine Rolle spielen. Durch eine zu den Relativgeschwindigkeiten passende Materialpaarung kann Spielraum beim Gestalten der Geometrie gewonnen werden. Die zweite Maßnahme bewirkt eine unterschiedlich starke Ausdehnung von Rotor und Stator. Daher kann über eine Wahl der Ausdehungskoeffizienten das Schrumpfen der Spalte in Abhängigkeit von der Temperatur beschleunigt oder verlangsamt werden. Hierdurch wird der Spielraum beim Einstellen der Spalte erhöht.

## Patentansprüche

1. Verfahren zum Betrieb einer Vakuumpumpe, welche einen Rotor (2, 3) und einen von diesem durch einen Spalt (9, 10) getrennten Stator aufweist, wobei durch Zusammenwirken von Rotor und Stator ein Pumpeffekt erzielt wird und der Spalt durch Oberflächen von Rotor und Stator begrenzt ist, und
- wenigstens ein Teil der Oberflächen mit schneidenden oder schleifenden Mitteln (15, 16) versehen werden,
- die Vakuumpumpe auf eine Temperatur in einem Bereich oberhalb der Normaltemperatur gebracht wird, und
- die Vakuumpumpe innerhalb eines Zeitintervalls in diesem Übertemperaturbereich betrieben wird, so dass die Oberflächen in Berührung gelangen und dort Material abgetragen wird, um den Spalt (9, 10) auf eine gewünschte Größe zu bringen **dadurch gekennzeichnet, dass** die Temperatur des Rotors (2, 3) durch Messung seiner Infrarotstrahlung bestimmt wird.

2. Verfahren nach Anspruch 1, **dadurch gekennzeichnet, dass** mindestens eine der Oberflächen derart mit schneidenden oder schleifenden Mitteln (15, 16) versehen ist, dass während einer Umdrehung des Rotors die gesamten Oberflächen bearbeitet werden.

3. Verfahren nach Anspruch 1 oder 2, **dadurch gekennzeichnet, dass** mindestens eine der Oberflächen mit einer Mikrorändelung versehen ist, welche eine Material abtragende Wirkung hat.

4. Verfahren nach einem der vorgehenden Ansprüche, **dadurch gekennzeichnet, dass** Rotor (2, 3) und Stator aus Materialien mit unterschiedlicher Härte hergestellt sind.

5. Verfahren nach einem der vorgehenden Ansprüche, **dadurch gekennzeichnet, dass** Rotor (2, 3) und Stator aus Materialien mit unterschiedlichem Ausdehnungskoeffizienten hergestellt sind.

## Claims

1. Method for operating a vacuum pump, which has a rotor (2, 3) and a stator separated from this by a gap (9, 10), therein a pumping effect is achieved by interaction of the rotor and stator and the gap is delimited by surfaces of the rotor and stator, and
• at least a part of the surfaces are provided with cutting or grinding elements (15, 16),
• the vacuum pump is brought to a temperature in the range above the normal temperature, and
• the vacuum pump is operated in this excess temperature range within a time period, so that the surfaces come into contact and material is removed there in n order to bring the gap (9, 10) to a desired size,
**characterised in that** the temperature of the rotor (2, 3) is determined by measurement of its infrared radiation.

2. Method according to claim 1, **characterised in that** at least one of the surfaces is s provided with cutting or grinding elements (15, 16) in such a manner that the complete surfaces are machined during a rotation of the rotor.

3. Method according to claim 1 or 2, **characterised in that** at least one of the surfaces is provided with a micro knurl which has a material removing effect.

4. Method according to one of the preceding claims, **characterised in that** the rotor (2, 3) and the stator are made from materials of different hardness.

5. Method according to one of the preceding claims, **characterised in that** the rotor (2, 3) and the stator are made from materials with different coefficients of expansion,

## Revendications

1. Méthode d'utilisation d'une pompe à vide comprenant un rotor (2, 3) et un stator séparé dudit rotor par un interstice (9, 10), dans laquelle, premièrement, un effet de pompage est obtenu par la coopération entre le rotor et le stator, l'interstice étant délimité par des surfaces du rotor et du stator et lesdites surfaces étant dotées, au moins pour partie, de moyens de coupe ou de moyens abrasifs (15,16), et dans laquelle, deuxièmement, la température de la pompe à vide est portée à une plage supérieure à la température normale et la pompe à vide est mise à fonctionner pendant un temps donné dans ladite plage de température, de sorte telle que lesdites surfaces entrent en contact et qu'il se produit à ces points de contact un enlèvement de matière destiné à donner à l'interstice (9, 10) une dimension souhaitée, **caractérisée en ce que** la température du rotor (2, 3) est déterminée en mesurant le rayonnement infrarouge de celui-ci.

2. Méthode selon la revendication 1, **caractérisée en ce que** l'une au moins desdites surfaces est dotée de moyens de coupe ou de moyens abrasifs (15,16) tels que toutes les surfaces sont travaillées au cours d'un tour du rotor.

3. Méthode selon la revendication 1 ou 2, **caractérisée en ce que** l'une au moins desdites surfaces est dotée de micro-cannelures qui ont pour effet d'enlever de la matière.

4. Méthode selon l'une quelconque des revendications précédentes, **caractérisée en ce que** les matériaux de fabrication du rotor (2, 3) ont une dureté différente de ceux du stator.

5. Méthode selon l'une quelconque des revendications précédentes, **caractérisée en ce que** les matériaux de fabrication du rotor (2, 3) présentent un coefficient de dilatation différent de ceux du stator.
